# DEMANDE DE BREVET EUROPEEN

(11) **EP 1 876 578 A1**
(43) Date de publication de la demande: **09.01.2008**
(21) Numéro de dépôt: 07111668.5
(22) Date de dépôt: 03.07.2007
(51) Int. Cl.: G09F 3/02

(54) **Etiquette adhésive renfermant un produit volatil et son procédé de fabrication**

(30) Priorité: 04.07.2006 FR 0652798
(71) Demandeur: ETTA, 45300 Boynes (FR)
(72) Inventeur: Cordier, Yann, 77880 Gretz sur Loing (FR)
(74) Mandataire: Schmit, Christian Norbert Marie

(57) **Abrégé**

L'invention concerne une étiquette adhésive (100,101) destinée à être appliquée sur un article (140,141). Cette étiquette comporte un premier support (110,111) muni d'une face inférieure (120,121) et d'une face supérieure (130,131), la face inférieure du premier support étant destinée à adhérer à l'article, une couche d'un premier vernis d'accroche (150,152) déposé sur la face supérieure du premier support, une couche d'un produit volatil (160,161) déposé sur la couche du premier vernis, au moins une couche de colle (170,171) contournant la couche de produit volatil, et un couvercle imperméable (180,181) recouvrant la couche de produit volatil tout en étant retenu au premier support par la couche de colle. Selon l'invention, la colle est sèchable par rayonnements UV de telle manière que le couvercle est repositionnable sur le premier support via ladite colle.

## Description

L'invention concerne une étiquette adhésive renfermant un produit volatil et son procédé de fabrication. Par produit volatil on entend un produit susceptible de s'évaporer, comme par exemple une encre parfumée du type contenant un parfum ou contenant des huiles essentielles. L'invention a pour but de rendre l'étiquette réutilisable sur une longue durée tout en préservant au mieux dans le temps les propriétés olfactives du produit volatil. L'invention concerne le domaine de la parfumerie, de la cosmétologie, de la paracosmétologie ou de la publicité.

Une étiquette adhésive peut renfermer dans un exemple un échantillon de parfum dans le but de promouvoir le parfum issu de cet échantillon. Une telle étiquette peut être collée de façon permanente sur une page imprimée d'un magazine ou sur un flacon par l'intermédiaire d'un support d'étiquette. Sur ce support est déposé l'échantillon de parfum. Une couche de vernis d'accroche est préalablement déposée sur le support. Cette couche de vernis permet de fixer le parfum au support. Ce vernis d'accroche a également pour rôle d'imperméabiliser le support pour empêcher que le parfum s'évapore au travers du support. L'étiquette comporte également un couvercle qui recouvre au moins le parfum tout en étant retenu au support par de la colle. Le couvercle est imperméable, c'est à dire qu'il empêche une évaporation du parfum au travers du couvercle.

Pour sentir le parfum renfermé dans cette étiquette, il suffit de soulever le couvercle du support. Le couvercle est retenu au support par la colle qui agit de telle manière qu'une fois que le couvercle est soulevé du support, la colle ne permet plus au couvercle d'adhérer au support pour y être retenu. Au mieux, le couvercle recouvre le support par superposition. Ainsi, au bout de quelques temps, le parfum s'évapore du support et n'est plus identifiable puisque le couvercle n'est plus susceptible d'être fixé correctement au support.

Pour pallier ce problème, on a cherché à augmenter la quantité de parfum déposée sur le support. Mais une telle solution augmente la durée de séchage du parfum au cours du procédé de fabrication de l'étiquette. De plus une telle solution rend le coût de fabrication de l'étiquette élevé puisqu'il faut augmenter la dose de parfum.

Dans l'invention, pour préserver les propriétés olfactives du produit volatil le plus longtemps possible, on prévoit de rendre le couvercle refermable ou repositionnable sur le support. Par repositionnable on entend que le couvercle peut être plusieurs fois soulevé du support et repositionné sur le support tout en étant retenu au support par la colle. De cette manière le produit volatil n'est susceptible de s'évaporer que lorsque le couvercle est soulevé du support et ne risque plus de s'évaporer complètement après le premier soulèvement du couvercle.

Pour ce faire, il est prévu de faire sécher la colle par des rayonnements aux UV après application de la colle et avant que le couvercle ou que le support ne soit placé respectivement sur le support ou sur le couvercle recouvert de la colle. La composition chimique de la colle est réalisée de telle manière que le séchage de cette colle aux rayonnements UV rend réversible la liaison de la colle directement au couvercle ou au support. Par réversible on entend que le couvercle ou le support suivant le cas est repositionnable directement sur la couche de colle. Notamment, la colle est séchée aux UV de telle manière qu'après que le couvercle ait été apposé sur une telle couche de colle séchée, le même couvercle peut être détaché de la colle plusieurs fois sans qu'au moins une partie de la colle reste collée au couvercle.

Selon l'invention, lorsque la colle est destinée à être directement au contact du couvercle ou du support, le matériau formé par un tel support ou par un tel couvercle est du type de la famille polyester, polypropylène, ou polyéthylène ou un mélange de polypropylène et de polyéthylène ou un mélange de polyéthylène et de polyester, ou un mélange de polypropylène, de polyéthylène et de polyester.

L'invention permet avantageusement de ne pas augmenter un coût de fabrication d'une telle étiquette. En effet, lors de la fabrication de l'étiquette, on utilise un sécheur à rayonnements UV qui remplace le sécheur à air chaud ou autres sécheurs habituellement utilisés. Toutes les autres couches de produits recouvrant le support ou le couvercle peuvent également être séchés par des sécheurs du type à rayonnement UV.

La réalisation d'une telle étiquette permet d'assurer une production en grande quantité d'étiquettes stockées sur une bande bobinée sans qu'au moins une de ces étiquettes ne se décolle du support formé par la bobine bobinée. De telles étiquettes obtenues selon l'invention peuvent être déposées en haute cadence ou en machine automatique sur une bande support donnée, sans avoir la crainte qu'une des étiquettes s'ouvre au moment du façonnage.

L'invention a donc pour objet une étiquette adhésive destinée à être appliquée sur un article, comportant
- un premier support muni d'une face inférieure et d'une face supérieure, la face inférieure du premier support étant destinée à adhérer à l'article,
- une couche d'un premier vernis d'accroche déposé sur la face supérieure du premier support,
- une couche d'un produit volatil déposé sur la couche du premier vernis,
- au moins une couche de colle contournant la couche de produit volatil, et
- un couvercle imperméable recouvrant la couche de produit volatil tout en étant retenu au premier support par la couche de colle, caractérisée en ce que
- la colle est sèchable par rayonnements UV de telle manière que le couvercle est repositionnable sur le premier support via ladite colle.
   Dans une réalisation de l'invention, l'étiquette comporte également une couche d'un deuxième vernis soit sur le couvercle soit sur le support, la colle étant appliquée sur cette couche de deuxième vernis. Ce deuxième vernis permet d'accrocher la colle au support ou au couvercle selon le cas de manière permanente.
   Dans le cas où la couche de deuxième vernis est appliqué sur le support, la colle appliquée sur une telle couche de deuxième vernis est séchée aux UV de telle manière qu'après que le couvercle ait été apposé sur une telle couche de colle séchée, le même couvercle peut être détaché de la colle plusieurs fois sans qu'au moins une partie de la colle reste collée au couvercle.
   Dans une réalisation de l'invention, la première couche de vernis comprend de la silicone. Dans un exemple préféré de l'invention, la première couche de vernis comprends 10 à 90% en poids de silicone.
   Dans une réalisation de l'invention, la deuxième couche de vernis comprend de la silicone. Dans un exemple préféré de l'invention, la deuxième couche de vernis comprends 10 à 90% en poids de silicone.
   La première couche et la deuxième couche de vernis peuvent contenir toutes les deux de la silicone dans des proportions différentes. Ou bien, seule la première couche de vernis contient de la silicone. Ou bien seule la deuxième couche de vernis contient de la silicone.
   Selon l'invention, la colle est formée par un mélange d'une résine polymérique, d'acrylates et d'eau.
   Dans une réalisation de l'invention, la colle est formée par 1 à 75% de résine polymérique, par 1 à 20% d'acrylates, et le reste par de l'eau.
   Dans une réalisation de l'invention, le premier vernis et le deuxième vernis sont de composition chimique identique.
   Dans une réalisation de l'invention, le premier support est formé par un matériau choisi notamment parmi les polypropylènes ou les polyester ou les polyéthylènes ou le premier support est formé un mélange de polypropylène et de polyéthylène ou par un mélange de polyéthylène et de polyester, ou par un mélange de polypropylène, de polyéthylène et de polyester.
   Dans une réalisation de l'invention, le couvercle est formé par un matériau choisi notamment parmi les polypropylènes ou les polyester ou les polyéthylènes ou le couvercle est formé un mélange de polypropylène et de polyéthylène ou par un mélange de polyéthylène et de polyester, ou par un mélange de polypropylène, de polyéthylène et de polyester.
   L'invention a aussi pour objet un procédé de fabrication d'au moins une étiquette, comportant les étapes suivantes
- déposer le premier support par sa face inférieure sur une bande transporteuse, puis
- déposer la couche de premier vernis d'accroche sur la face supérieure du premier support, puis
- sécher la couche de premier vernis, puis
- déposer la couche de produit volatil sur la couche de premier vernis, puis
- sécher la couche de produit volatil, puis
- déposer la couche de colle sur la couche de premier vernis ou sur le couvercle, puis
- sécher la couche de colle, et
- apposer le couvercle sur la couche de colle, caractérisé en ce qu'il comporte l'étape suivante
- sécher au moins la couche de colle par rayonnements aux ultraviolets.
   L'invention a aussi pour objet un autre procédé de fabrication d'au moins une étiquette, comportant les étapes suivantes
- déposer le premier support par sa face inférieure sur une bande transporteuse, puis
- déposer la couche de premier vernis d'accroche sur la face supérieure du premier support, puis
- sécher la couche du premier vernis, puis
- déposer la couche de produit volatil sur la couche du premier vernis, puis
- sécher la couche de produit volatil, puis
- déposer la couche de deuxième vernis d'accroche sur le couvercle, puis
- sécher la couche de deuxième vernis, puis
- déposer la couche de colle sur la couche du deuxième vernis,
- puis sécher la couche de colle, et
- apposer le couvercle sur le support, caractérisé en ce qu'il comporte l'étape suivante
- sécher au moins la couche de colle par rayonnements aux ultraviolets.
   L'invention a aussi pour objet un autre procédé de fabrication d'au moins une étiquette, comportant les étapes suivantes
- déposer le premier support par sa face inférieure sur une bande transporteuse, puis
- déposer la couche de premier vernis d'accroche sur la face supérieure du premier support, puis
- sécher la couche du premier vernis, puis
- déposer la couche de produit volatil sur la couche du premier vernis, puis
- sécher la couche de produit volatil, puis
- déposer la couche de deuxième vernis d'accroche sur la couche de produit volatil et sur la couche de premier vernis, puis
- sécher la couche de deuxième vernis, puis
- déposer la couche de colle sur la couche du deuxième vernis,
- puis sécher la couche de colle, et
- apposer le couvercle sur le support, caractérisé en ce qu'il comporte l'étape suivante
- sécher au moins la couche de colle par rayonnements aux ultraviolets..

Dans une réalisation de l'invention le dépôt du premier vernis, du deuxième vernis, de la colle et du produit volatil s'effectue par flexographie.

L'invention concerne également un article comprenant une telle étiquette. Notamment, l'article peut être formé par une page d'un magazine ou par un flacon.

L'invention sera mieux comprise à la lecture de la description qui suit et à l'examen des figures qui l'accompagnent. Celles-ci ne sont données qu'à titre illustratif et nullement limitatif de l'invention. Ces figures montrent :
- Figure 1 : Une représentation schématique en coupe longitudinale d'une étiquette fermée, selon l'invention ;
- Figure 2 : Une représentation schématique d'une étiquette ouverte en coupe longitudinale, selon l'invention ;
- Figure 3 : Une représentation schématique en coupe longitudinale d'une étiquette fermée, selon une variante de l'invention ;
- Figure 4 : Une représentation schématique d'une étiquette ouverte en coupe longitudinale, selon une variante de l'invention, et
- Figure 5 : Une représentation schématique des étapes d'un procédé de fabrication d'une étiquette, selon un mode préféré de l'invention.

La figure 1 illustre une étiquette adhésive fermée 100, selon l'invention. Cette étiquette 100 comporte un premier support 110. Le premier support 110 comporte une face inférieure 120 et une face supérieure 130. Le premier support 110 est muni d'une bande adhésive 190 sur sa face inférieure 120 permettant au premier support 110 d'adhérer à un article 140. L'article peut être un support formé de papier du type page d'un magazine ou peut être un flacon formé par du verre ou par du plastique.

L'étiquette comporte également une couche d'un premier vernis d'accroche 150, une couche d'un produit volatil 160, une couche de colle 170, et un couvercle imperméable 180.

Le premier vernis 150 est déposé sur la face supérieure 130 du premier support 110. Le premier vernis 150 permet d'accrocher le produit volatil 160 au premier support 110. Le premier vernis d'accroche 150 a également un rôle imperméabilisant. Il empêche le produit volatil 160 de s'évaporer au travers du premier support 110. Le produit volatil 160 peut être sous forme d'une encre parfumée renfermant un échantillon de parfum ou peut être des huiles essentielles. Ce produit volatil 160 est déposée sur la couche de premier vernis 150.

La colle 170 est déposée tout en contournant la couche de produit volatil 160. La colle peut jouxter la couche de produit volatil, figures 1, 2. Ou bien la colle peut contourner la couche de produit volatil en étant espacée de cette même couche de produit volatil (non représenté). Le couvercle 180 est imperméable et est retenu au premier support 110 par l'intermédiaire de la couche de colle 170 tout en recouvrant la zone de dépôt d'échantillon de produit volatil 160. Par couvercle imperméable on entend film réalisé en un matériau ne laissant pas passer les liquides ou les gaz issus du produit volatil au travers dudit film.

Le premier support 110 et le couvercle 180 peuvent être de forme personnalisable. Ils peuvent être de forme carré, circulaire, rectangulaire ou de toutes autres formes souhaitées.

Selon l'invention, l'étiquette 100 comporte également une couche d'un deuxième vernis d'accroche 151. Selon l'exemple préféré de l'invention, ce deuxième vernis 151 est déposé sur la face supérieure 130 du premier support 110, figures 1 et 2. Comme pour la colle, le deuxième vernis est appliqué tout en contournant la couche de produit volatil 160. La colle 170 est appliquée sur cette couche de deuxième vernis 151 correspondante. Ainsi, selon ce même exemple préféré de l'invention, la couche de colle 170 est prise en sandwich entre la couche de deuxième vernis 151 et le couvercle 180, figures 1 et 2.

Selon l'invention, la colle 170 est sèchable par rayonnements UV. Après séchage aux rayonnements UV, la colle a subit une transformation telle qu'elle est fixée de manière permanente à la couche de deuxième vernis 151 et de manière réversible au premier support 110 ou au couvercle 180 selon le cas. La colle ainsi traitée permet au couvercle 180 d'être repositionnable par rapport au premier support 110 via la colle ainsi traitée.

Le traitement de cette colle aux UV s'effectue pendant une durée déterminée, ladite durée étant déterminée en fonction notamment d'une épaisseur de la couche de colle déposée et en fonction d'une viscosité de ladite colle. Une épaisseur de la couche de colle est mesurée le long d'un axe perpendiculaire à un plan du premier support 110 et traversant la couche de colle 170. La durée d'exposition aux rayonnements doit être suffisante pour que la colle soit séchée dans toute son épaisseur et sur toute la longueur où est déposée la colle.

L'ouverture de l'étiquette 100 s'effectue par soulèvement du couvercle 180 par rapport au premier support 110. Dans l'exemple préféré de l'invention, après soulèvement du couvercle, la couche de colle 170 et la couche de deuxième vernis 151 restent collées au premier support 110 tandis que le couvercle 180 est nu, figure 2.

Une autre étiquette 101 selon une variante de l'invention est également réalisable et illustrée par les figures 3 et 4. Cette autre étiquette 101 comporte également un premier support 111 destiné à être collé à un article 141 par une bande adhésive 191. Le premier support 111 est revêtu d'une couche du premier vernis d'accroche 152 sur laquelle est appliquée une couche de produit volatil 161. Un couvercle 181 est également prévu pour recouvrir le produit volatil 161. Une couche de deuxième vernis 153 est appliquée sur ce couvercle 181. De la colle 171 est appliquée ensuite sur cette couche de deuxième vernis 153 et est séchée aux rayonnements UV. La couche de colle 170 est donc prise en sandwich entre la couche de deuxième vernis 153 et le premier support 111, figures 3 et 4.

Au moment de l'ouverture de l'étiquette 101, le soulèvement du couvercle 181 entraîne avec lui la couche de deuxième vernis 153 ainsi que la couche de colle 171, figure 4. L'endroit correspondant à l'emplacement de la colle 171 sur le premier support 111 est nu.

Dans un exemple de réalisation préféré de l'invention, on utilise une colle contenant environ 1 (+/- 0,5% à 0,99%) à 75 % (+/- 0,5% à 1 %) de résine polymérique), et le reste d'eau. Dans un exemple, la colle est du type Adhésif UV UCA 900 LO FLEXO (UNICO), liquide et étant du type vernis de sérigraphie à base d'eau pour séchage UV. Cette colle contient de 1 à 75% de résine polymérique (symbole Xi, Phrase(s) 36/37/38), 1 à 20% d'acrylates (Numéro index 607-133-00-9, symbole Xi N, phrase(s) R : 36/37/38-51/53), et le reste d'eau. Dans un exemple non limitatif, la colle contient 70% de résine polymérique, 15% d'acrylates et le reste d'eau. La composition de la colle peut varier en fonction d'au moins un facteur comme par exemple, le matériau formant le support ou le couvercle, les normes éventuelles de sécurité, le type de produit volatil déposé, de l'endroit où est destiné à être fixée ou stockée l'étiquette, etc.....Dans tous les cas, la colle doit permettre au couvercle d'être repositionnable sur le premier support.

Dans ce même exemple, on utilise également un même produit pour le premier vernis d'accroche ou pour le deuxième vernis. Mais on pourrait utiliser des vernis de différentes compositions pour le premier vernis et pour le deuxième vernis en fonction respectivement de la composition du produit volatil et de la colle utilisés. On utilise donc un vernis d'accroche contenant 10 à 30% (+/- 5%) de diacrylate d'hexamethylène, 20 à 60% (+/- 5 à 10%) de résine polymérique et le reste d'eau. Le vernis peut être du type Vernis pour arômes UV AP 900 LO (UNICO), liquide et étant du type encre de sérigraphie à base d'eau pour séchage UV. Ce vernis comporte 10 à 30% de diacrylate d'hexamethylène (N°CAS:13048-33-4/ N0 CE :235-921-9/Numéro Index:607-109-00-8/ symbole :Xi ; phrase(s) R 36/38-43), 20 à 60% de résine polymérique (symbole Xi, phrase R 36/37/38) et le reste d'eau. De la même manière que pour la colle, la composition du premier vernis et du deuxième vernis varie en fonction d'au moins un des facteurs cités ci-dessus et aussi en fonction du type de produit volatil que l'on souhaite fixer sur le premier vernis et du type de colle que l'on souhaite fixer sur le deuxième vernis.

Dans ce même exemple, on utilise comme produit volatil, un produit du type reactive reducer SP 281 (UNICO), liquide et étant du type diluent réactif pour encre UV de sérigraphie. Ce produit contient dans une proportion inférieure à 100% de 2-propenoic acid 2-(2-ethoxyethoxy)éthyle (N°CAS :7328-17-8 / N°CE :230-811-7, symbole Xn, phrase(s) R 21-38-41-43) et dans une proportion inférieure à 5% de diacrylate de 2,2'-oxydiéthyle (N°CAS :4074-88-8 / N°CE : 223-791-6 / Numéro index: 607-120-00-8, symbole T, phrase(s) R 24-36/38-43), et le reste d'eau. La composition du produit volatil varie également en fonction des facteurs énoncés plus haut en ce qui concerne la colle, le premier vernis et le deuxième vernis et également en fonction des propriétés olfactives du produit. On peut utiliser d'autres types de produits volatils en fonction de l'odeur que l'on souhaite appliquer.

Le premier support 110,111 est souple et peut être du papier ou un film souple en plastique. La souplesse conférée par le matériau formant le premier support 110,111 facilite la manipulation d'un tel premier support 110,111 au cours du procédé de fabrication de l'étiquette selon l'invention.

De préférence, le premier support 110,111 est formé par un film plastique souple à base de polypropylène transparent brillant, ou bien à base de polypropylène blanc brillant, ou bien du type polyester transparent brillant, ou bien du type polyester blanc brillant ou bien à base de polyéthylène ou bien à base d'un mélange de polypropylène et de polyester, ou bien un mélange de polypropylène et de polyéthylène ou bien à base d'un mélange de polyéthylène et de polyester, ou bien à base d'un mélange de polypropylène, polyester et de polyéthylène. Le polyéthylène présente l'avantage de conférer à l'étiquette une propriété de s'adapter à des déformations éventuelles de l'article.

Le couvercle 180,181 est également formé par un film plastique souple. Dans l'exemple préféré de l'invention, le couvercle 180,181 est plus précisément formé par du polypropylène transparent brillant 60 grammes ou bien par du polyester transparent brillant ou bien à base de polyéthylène ou bien à base d'un mélange de polypropylène et de polyester, ou bien un mélange de polypropylène et de polyéthylène ou bien à base d'un mélange de polyéthylène et de polyester, ou bien à base d'un mélange de polypropylène, polyester et de polyéthylène.

Pour que le couvercle soit repositionnable, il faut que la surface formée par le couvercle ou par le premier support contre laquelle la colle est amenée à être directement au contact soit formée par l'un au moins des matériaux cités plus haut, c'est à dire polypropylène, polyester, ou polyéthylène.

Le dépôt du vernis 150,151,152,153, de la colle 170,171 et du produit volatil 160,161 s'effectuent préférentiellement par une technique de flexographie. La technique de flexographie permet de déposer une faible quantité de produit volatil, de colle et de vernis de telle manière qu'un séchage rapide de ces mêmes produit volatil, colle et vernis est possible. Par rapide on entend un séchage se déroulant sur une demi à une seconde pour une surface et une épaisseur donnée de couche de produit volatil, de colle et de vernis déposées par flexographie. Mais, le produit volatil, la colle et le vernis pourraient être déposés par sérigraphie également.

La technique de flexographie comme la technique de sérigraphie fait intervenir un premier rouleau et un deuxième rouleau (non représentés). Le premier rouleau est destiné à prélever un liquide contenu dans un bac. Le deuxième rouleau est destiné à recevoir le liquide du premier rouleau tout en imprimant un motif revêtu du liquide sur le premier support correspondant. Le premier rouleau est appelé anylox et le deuxième rouleau est appelé cliché. Le premier rouleau comporte une multitude de petits trous percés dans lesquels est stocké le liquide. Le deuxième rouleau comporte des saillies souples sur lesquelles est déposé le liquide qui est transporté, stocké et déposé sur le deuxième rouleau par contact du premier rouleau contre le deuxième rouleau. Ces saillies forment les motifs que l'on souhaite imprimer sur le premier support et qui sont transférées sur le premier support par contact du deuxième rouleau sur le premier support. Le bac, le premier rouleau et le deuxième rouleau forment un ensemble que l'on appelle habituellement groupe d'impression (200,210,220, figure 5).

Pour le dépôt respectivement du vernis, du produit volatil et de la colle, il est utilisé des anylox dont la précision est respectivement de 120 lignes par pouce (ou par 2,54 cm), 120 lignes par pouce (ou par 2,54 cm), et de 100 lignes par pouce (ou par 2,54 cm). Cette précision peut également varier en fonction de la viscosité du vernis, du produit volatil, et de la colle et en fonction du type de matériau choisi pour former le support et/ou le couvercle, et en fonction d'autres paramètres comme les conditions physico-chimiques dans lesquelles l'étiquette va être stockée sur une bande ou fixée sur l'article

Le procédé de fabrication d'une telle étiquette adhésive100 selon l'exemple préféré de l'invention est réalisé de la manière suivante, figure 5. En A, sur une bande transporteuse 400, on fixe le premier support 110 par sa bande adhésive 190. Cette bande adhésive 190 est décollable de la bande transporteuse 400 dans le but de permettre de rendre l'étiquette par la suite fixable sur un article (non représenté). La bande transporteuse 400 peut être formée par un support de stockage de l'étiquette constitué par du papier ou par du plastique ou par tout autre type de matériau. Puis en B sur la face supérieure 130 du premier support 110 est déposé le premier vernis d'accroche 150 et le deuxième vernis 151 au moyen du premier groupe d'impression 200. Dans un exemple préféré, le deuxième vernis 151 et le premier vernis sont de composition identique et sont donc déposés sous la forme d'une couche unique.

Le premier vernis 150 et le deuxième vernis 151 sont ensuite séchés en C. Dans l'exemple préféré de l'invention, la couche de premier vernis 150 et la couche de deuxième vernis 151 sont séchées par le même type de séchage que celui qui est utilisé pour la colle, c'est à dire par rayonnements UV. Le séchage est réalisé sur une demi-seconde à une seconde selon la production. Puis en D, une couche de produit volatil 160 est déposée sur la couche de premier vernis 150 à l'aide d'un deuxième groupe d'impression 210. En E, la couche de produit volatil 160 est séchée par rayonnements UV pendant une demi à une seconde. En F, on dépose la colle 170 sur la couche de deuxième vernis 151 à l'aide d'un troisième groupe d'impression 220. La colle est déposée en contournant la couche de produit volatil. En G, la colle est séchée aux rayonnements UV. Parallèlement, en H le couvercle est fixé sur une autre bande papier défilant de telle manière que le couvercle se retrouve au contact du premier support en 1. En 1, le premier support 110 est muni de la couche de premier vernis, de la couche de deuxième vernis et de la couche de colle. Un tel premier support 110 en I est destiné à être recouvert du couvercle 180 pour obtenir l'étiquette selon l'invention en J.

Le support et le couvercle étant réalisés en matériau du type film souple et d'épaisseur très fine, le soulèvement du couvercle par rapport au support peut s'avérer difficile. On prévoit donc de réaliser également un onglet de préhension 300,301. Cet onglet 300,301 est formé par une partie du couvercle 180,181 qui est destinée à être placée en regard d'une zone du premier support 110,111, la partie de couvercle et la zone du premier support étant dépourvu de la couche de colle 170,171. L'onglet 300,310 peut être repéré en imprimant une trace de couleur de repérage sur le couvercle ou sur le premier support de manière à faciliter le repérage de l'endroit où doit s'effectuer un début de décollement ou de soulèvement du couvercle par rapport au premier support.

Ainsi, l'utilisateur de l'étiquette peut aisément soulever le couvercle en commençant par prendre à l'aide de ses doigts la partie du couvercle. Puis, il suffit de soulever la partie du couvercle du premier support et c'est l'ensemble du reste du couvercle qui se décolle du premier support tout en étant repositionnable sur le premier support après repositionnement du couvercle contre le premier support.

La réalisation d'une telle étiquette s'effectue préférentiellement en une seule passe c'est à dire que tous les éléments nécessaire à la formation de l'étiquette 100 sont réalisés les uns après les autres tout en se superposant sur une même bande support.

Dans la variante de l'invention, la réalisation de l'étiquette 111 peut s'effectuer en plusieurs passes. Dans l'exemple figure 3, le premier support est recouvert du premier vernis et du produit volatil sur une première bande support (non représenté) et le couvercle est recouvert du deuxième vernis et de la colle sur une deuxième bande support (non représentée).

Dans une variante, on dépose une couche d'un produit intermédiaire directement (non représenté) sur le couvercle ou sur le support. La colle est prise en sandwich entre la couche de produit intermédiaire et la couche de deuxième vernis. Cette couche de produit intermédiaire favorise le décollement du couvercle ou du support par rapport à la colle fixée à la couche de deuxième vernis correspondante.

En variante, la première couche de vernis comprend de la silicone. La silicone est ajoutée sous forme liquide au premier vernis et sa quantité dépend de la nature du produit volatil, de la durée souhaitée de conservation de ce produit volatil et de la surface sur laquelle on dépose le produit volatil. La silicone permet de pouvoir déposer qu'une seule couche de vernis.

La deuxième couche de vernis peut également comprendre de la silicone comme pour le premier vernis. La silicone est également ajoutée sous forme liquide et est ajoutée sous les mêmes conditions que pour le premier vernis.

## Revendications

1. - Etiquette adhésive (100,101) destinée à être appliquée sur un article (140,141), comportant
- un premier support (110,111) muni d'une face inférieure (120,121) et d'une face supérieure (130,131), la face inférieure du premier support étant destinée à adhérer à l'article,
- une couche d'un premier vernis d'accroche (150,152) déposé sur la face supérieure du premier support,
- une couche d'un produit volatil (160,161) déposé sur la couche du premier vernis,
- au moins une couche de colle (170,171) contournant la couche de produit volatil, et
- un couvercle imperméable (180,181) recouvrant la couche de produit volatil tout en étant retenu au premier support par la couche de colle,
**caractérisée en ce que**
- la colle est sèchable par rayonnements UV de telle manière que le couvercle est repositionnable sur le premier support via ladite colle.

2. - Etiquette selon la revendication 1, **caractérisée en ce que**
l'étiquette comporte également une couche d'un deuxième vernis d'accroche (151,153) qui est déposé soit sur le couvercle, soit sur la face supérieure du premier support, le deuxième vernis étant appliqué tout en contournant la couche de produit volatil, et
- la colle est appliquée sur la couche de deuxième vernis.

3. - Etiquette selon l'une des revendications 1 à 2, **caractérisée en ce que** la première couche de vernis comprend de la silicone.

4. - Etiquette selon la revendication 3, **caractérisée en ce que** la première couche de vernis comprends 10 à 90% en poids de silicone.

5. - Etiquette selon l'une des revendications 1 à 4, **caractérisée en ce que** la deuxième couche de vernis comprends de la silicone.

6. - Etiquette selon la revendication 5, **caractérisée en ce que** la deuxième couche de vernis comprends 10 à 90% en poids de silicone.

7. - Etiquette selon l'une des revendications 2 à 6, **caractérisée en ce que** le premier vernis et le deuxième vernis sont de composition chimique identique.

8. - Etiquette selon l'une des revendications 1 à 7, **caractérisée en ce que** la colle est formée par un mélange d'une résine polymérique, d'acrylates et d'eau.

9. - Etiquette selon l'une des revendications 1 à 8, **caractérisée en ce que** la colle est formée par 1 à 75% de résine polymérique, par 1 à 20% d'acrylates, et le reste par de l'eau.

10. - Etiquette selon l'une des revendications 1 à 9, **caractérisé en ce que** le premier support est formé par un matériau choisi notamment parmi les polypropylènes ou les polyester ou les polyéthylènes ou le premier support est formé par un mélange de polypropylène et de polyéthylène ou par un mélange de polyéthylène et de polyester, ou par un mélange de polypropylène, de polyéthylène et de polyester.

11. - Etiquette selon l'une des revendications 1 à 10, **caractérisée en ce que** le couvercle est formé par un matériau choisi notamment parmi les polypropylènes ou les polyester ou les polyéthylènes ou le couvercle est formé par un mélange de polypropylène et de polyéthylène ou par un mélange de polyéthylène et de polyester, ou par un mélange de polypropylène, de polyéthylène et de polyester.

12. - Procédé de fabrication d'au moins une étiquette selon l'une des revendications 1 à 11 , comportant les étapes suivantes
- déposer le premier support (110) par sa face inférieure (120) sur une bande transporteuse (400), puis
- déposer la couche de premier vernis d'accroche (150) sur la face supérieure (130) du premier support, puis
- sécher la couche de premier vernis, puis
- déposer la couche de produit volatil (160) sur la couche de premier vernis, puis
- sécher la couche de produit volatil, puis
- déposer la couche de colle (170) sur la couche de premier vernis ou sur le couvercle, puis
- sécher la couche de colle, et
- apposer le couvercle (180) sur la couche de colle, **caractérisé en ce qu'**il comporte l'étape suivante
- sécher au moins la couche de colle par rayonnements aux ultraviolets.

13. - Procédé de fabrication d'au moins une étiquette selon l'une des revendications 1 à 11 , comportant les étapes suivantes
- déposer le premier support (111) par sa face inférieure (121) sur une bande transporteuse (400), puis
- déposer la couche de premier vernis d'accroche (151) sur la face supérieure du premier support, puis
- sécher la couche du premier vernis, puis
- déposer la couche de produit volatil (161) sur la couche du premier vernis, puis
- sécher la couche de produit volatil, puis
- déposer la couche de deuxième vernis d'accroche (152) sur le couvercle (181), puis
- sécher la couche de deuxième vernis, puis
- déposer la couche de colle (171) sur la couche du deuxième vernis,
- puis sécher la couche de colle, et
- apposer le couvercle (181) sur le support, **caractérisé en ce qu'**il comporte l'étape suivante
- sécher au moins la couche de colle par rayonnements aux ultraviolets.

14. - Procédé de fabrication d'au moins une étiquette selon l'une des revendications 1 à 11, comportant les étapes suivantes
- déposer le premier support (111) par sa face inférieure (121) sur une bande transporteuse (400), puis
- déposer la couche de premier vernis d'accroche (151) sur la face supérieure du premier support, puis
- sécher la couche du premier vernis, puis
- déposer la couche de produit volatil (161) sur la couche du premier vernis, puis
- sécher la couche de produit volatil, puis
- déposer la couche de deuxième vernis d'accroche (152) sur la couche de produit volatil et sur la couche de premier vernis, puis
- sécher la couche de deuxième vernis, puis
- déposer la couche de colle (171) sur la couche du deuxième vernis,
- puis sécher la couche de colle, et
- apposer le couvercle (181) sur le support, **caractérisé en ce qu'**il comporte l'étape suivante
- sécher au moins la couche de colle par rayonnements aux ultraviolets.

15. - Procédé selon lune des revendications 13 à 14, **caractérisé en qu'**il comporte l'étape suivante
- réaliser le dépôt du premier vernis, du deuxième vernis, de la colle et du produit volatil par flexographie.

16. - Article comprenant une étiquette selon l'une des revendications 1 à 11.

17. - Article selon la revendication 16, **caractérisé en ce qu'**il est constitué d'une page d'un magazine ou d'un flacon.
